# EUROPÄISCHE PATENTSCHRIFT

(11) **EP 0 008 704 B1**
(45) Veröffentlichungstag und Bekanntmachung des Hinweises auf die Patenterteilung: **17.11.1982**
(21) Anmeldenummer: 79102921.8
(22) Anmeldetag: 11.08.1979
(51) Int. Cl.: B41K 1/10

(54) **Druckwerk, insbesondere für Preisauszeichnungsgeräte**
Printing device, particularly for a price marking apparatus
Dispositif pour imprimer, en particulier pour un appareil de marquage des prix

(30) Priorität: 07.09.1978 DE 2838964
(43) Veröffentlichungstag der Anmeldung: 19.03.1980
(73) Patentinhaber: Esselte Pendaflex Corporation, Garden City New York 11530 (US)
(72) Erfinder: Volk, Heinrich, D-6124 Beerfelden (DE)
(74) Vertreter: Freischem, Werner, Dipl.-Ing.

## Beschreibung

Die Erfindung bezieht sich auf ein Druckwerk, insbesondere für Preisauszeichnungsgeräte, bei dem die Drucktypen mittels nebeneinander um eine Achse drehbar gelagerter Stellräder einstellbar sind, die eine Innenverzahnung aufweisen, in die ein Mitnehmer in Eingriff bringbar ist, der am freien Ende einer axial einstellbar und um ihre Längsachse drehbar in einem Gleitlager geführten Einstellwelle befestigt ist und bei dem die Einstellwelle zusätzlich eine zungenförmig ausgebildete federnde Raste aufweist, welche durch Axialverschiebung der Einstellwelle in entsprechend der Zahl der Stellräder nebeneinander in Abständen, die den Breiten der Stellräder entsprechen, längs der Einstellwelle angeordnete Rastausnehmungen einrastbar ist und bei dem die Einstellwelle innen mit einer zentralen Längsausnehmung versehen ist, in die ein Führungszapfen eingreift, der an der dem Gleitlager gegenüberligenden Gehäusewand gehalten ist.

Derartige, insbesondere für Preisauszeichnungsgeräte bestimmte Druckwerke sind bekannt aus den DE-PS 1 929 307 (US-PS 3 744 411) und 2433523 sowie aus den DE-OS 2 247 732 (US-PS 3 968 745) und 2 715 462.

Mit Hilfe der Einstellräder und der Einstellwelle können die Drucktypen wählbar in die Druckzeile eingestellt werden.

Bei den Druckwerken nach der DE-PS 1929307 und der DE-OS 2715432 sind die Rastausnehmungen an der Einstellwelle angeordnet. Die Einstellwelle ist mit der Zahl der Einstellräder entsprechenden, tangential umlaufenden Rillen versehen, die den Breiten der Einstellräder entsprechende Abstände voneinander haben und in die eine federnde Raste eingreift, die ortsfest im Gehäuse des Druckwerks angeordnet ist und von einer Kugel gebildet wird, die in einer Bohrung des Gehäuses geführt ist und die unter Wirkung einer kleinen Schraubenfeder steht.

Die bekannte Rastvorrichtung hat den Nachteil, daß ihre Herstellung aufwendig ist und daß deren Montage kompliziert und zeitraubend ist.

Ferner hat dieses Druckwerk den Nachteil, daß bei Druckwerken gleicher Breite aber unterschiedlicher Anordnung von breiteren oder schmaleren Drucktypenbändern oder Drucktypenrädern jeweils der Anordnung der breiteren oder schmaleren Bänder oder Räder angepaßte Einstellwellen erforderlich sind.

Diese Nachteile sind zumindest teilweise vermieden bei den Druckwerken nach der DE-PS 2 439 523 und der DE-OS 2 247 732.

Bei dem aus der DE-PS 2439523 bekannten Druckwerk haben die mit Drucktypen versehenen Drucktypenräder an ihrem Außenumfang Ausnehmungen, in welche Vorsprünge oder Zähne der Einstellräder eingreifen. Um die axiale Rasterung der Einstellwelle zu bewirken, ist auf der Einstellwelle ein über den Umfang der Einstellräder greifender Zeiger axial unverschieblich befestigt, der an seinem freien Ende eine rechtwinklig zur Einstellwelle vorspringende Raste aufweist, welche in die Rastausnehmungen einer neben den Einstellrädern sich axial erstreckenden, leicht auswechselbaren Rastenschiene eingreift. Durch Auswechseln der Rastenschiene kann dieses Druckwerk der jeweiligen Anordnung unterschiedlich breiter Drucktypenräder oder Drucktypenbänder angepaßt werden.

Nachteilig bei diesem Druckwerk ist, daß die Raste und die damit zusammenarbeitenden Rastausnehmungen einen Abstand von der Einstellwelle haben, so daß vom Zeiger Biegemomente übertragen werden müssen. Deshalb muß der Zeiger entsprechend belastbar ausgebildet und geführt werden. Außerdem bedingt diese Konstruktion einen relativ großen Platzbedarf.

Bei dem Druckwerk nach der DE-OS 2 247 732 werden die Rastausnehmungen von Randabschrägungen gebildet, die an den Innennaben der Einsteilräder angebracht sind. Die Randabschrägungen zweier nebeneinander angeordneter Einstellräder bilden eine umlaufende Rille, in die federnde, an der Einstellwelle angeordnete Rasten eingreifen. Die Rillen können aber auch an einer Stelle zwischen den Rändern jedes Einstellrades in Form von ringförmigen, in den Radumfang eingearbeiteten Innenausnehmungen vorgesehen sein. Dieses Druckwerk hat den Vorteil, daß die Einstellräder selbst tangential umlaufende Rillen bilden, deren axiale Abstände den jeweiligen Breiten der Einstellräder und der darüber geführten Drucktypenbänder entsprechen. Dieses Druckwerk hat aber den Nachteil, daß die durch Randabschrägungen oder die Innenausnehmungen gebildeten Rillen im Querschnitt nur relativ klein sein können und diese Rillen von der mit dem Mitnehmer der Einstellwelle zusammenarbeitenden Innenverzahnung der Einstellräder unterbrochen sind. Dies hat zur Folge, daß zum Abtasten der Rillen federnde Rasten erforderlich sind, deren Breite schmaler ist als die Zahnteilung der Innenverzahnung. Um einen ausreichenden Rasteffekt zu erzielen, müssen bei dem bekannten Druckwerk mindestens zwei federnde Rasten an der Einstellwelle angeordnet sein. Wegen der Kleinheit der Rillen und der federnden Rasten und wegen des notwendigen Spiels zwischen den einzelnen Einstellrädern einerseits und zwischen der Einstellwelle und ihrer Gleitführung in einer Gehäusewand sowie zwischen der Einstellwelle und den Einstellrädern andererseits sind bei dem bekannten Druckwerk nur enge Herstellungstoleranzen zulässig, sofern die Rastvorrichtung betriebssicher sein soll. Aus diesen Gründen ist die Herstellung des bekannten Druckwerks teuer.

Aufgabe der Erfindung ist es, ein Druckwerk der im Oberbegriff des Anspruchs 1 angegebenen Art zu schaffen, deren Rastvorrichtung für die axial verschiebbare Einstellwelle unter Anpassung an die jeweiligen Breiten der Drucktypenräder oder Drucktypenbänder im Vergleich zu den bekannten Geräten dieser Art größere Herstellungstoleranzen erlaubt und gleichzeitig robust, kompakt und im hohen Maße bestriebssicher ausgebildet ist.

Diese Aufgabe wird dadurch gelöst, daß der Führungszapfen um seine Längsachse drehbar an der Gehäusewand gehalten ist, und die Rastausnehmungen in Form von mindestens zwei unterschiedlichen, jeweils in Umfangsrichtung versetzten Reihen von Rastausnehmungen am Zapfenumfang vorgesehen sind, daß der Querschnitt der Längsausnehmung der Einstellwelle und der Querschnitt des Führungszapfens unrund sind, und daß die Raste als nach innen federnde Zunge an der Einstellwelle ausgebildet ist.

Durch einfaches Verdrehen des vorzugsweise aus Kunststoff hergestellten Zapfens, der insbesondere über eine nach außen federnde Einsteckraste druckknopfartig in eine Ausnehmung der Gehäusewand gehalten ist, kann die Rastvorrichtung der jeweiligen Anordnung unterschiedlich breiter Drucktypenbänder oder Drucktypenräder angepaßt werden. Für die Rastvorrichtung werden keine zusätzlichen Teile benötigt.

Ein leichtes und einfaches Positionieren des Mitnehmers in axialer Richtung wird erreicht, wenn die Rastausnehmungen in axialer Richtung ein wellenartiges beziehungsweise sinusförmiges Profil haben.

Obwohl bereits durch einfaches Umsetzen des Zapfens das Druckwerk in zwei-, drei- oder vierfacher Weise unterschiedlich mit verschieden breiten Drucktypenbändern oder -rädern bestückt werden kann, können die möglichen Druckwerk-Varianten noch verdoppelt werden, wenn die Reihe von Rastausnehmungen, in axialer Richtung gesehen - unsymmetrisch in bezug auf den Abschnitt des Zapfens angeordnet sind, der durch die stirnseitigen Anlageflächen des Zapfens an seinen beiden Enden begrenzt ist und der Zapfen wahlweise mit dem einen oder dem anderen Ende an der Gehäusewand festlegbar ist.

In der folgenden Beschreibung wird ein Ausführungsbeispiel eines Druckwerks nach der Erfindung unter Bezugnahme auf die Zeichnungen näher erläutert. Die Zeichnungen zeigen in
Fig. 1 eine Schnittansicht des Druckwerks,
Fig. eine Seitenansicht des Druckwerks bei abgenommener Gehäuseseitenwand,
Fig. eine Draufsicht (teilweise geschnitten) der Einstellwelle,
Fig. 4 eine Schnittansicht derselben,
Fig. 5 eine Frontansicht der Einstellwelle,
Fig. 6 eine Draufsicht des Zapfens,
Fig. 7 eine Seitenansicht desselben,
Fig. 8 eine Frontansicht des Zapfens und
Fig. 9 eine Ansicht nach der Schnittlinie IX-IX in Fig. 7.

Das Druckwerk nach den Fig. 1 und 2 weist fünf Typenbänder 1 auf, die auf ihren Außenseiten Drucktypen 2 tragen und die an ihren Innenseiten Mitnehmernoppen 3 aufweisen. Die Mitnehmernoppen 3 greifen in Zahnlücken 4, die am Umfang von Einstellrädern 5 angebracht sind. Die Einstellräder 5 sind zwischen den Gehäusewänden 6 und 7 in einer Mulde 8 drehbar gelagert. Die Drucktypen 2 können mit Hilfe einer Einstellwelle 9 eingestellt werden, die an ihrem äußeren Ende einen Stellknopf 10 aufweist und die an ihrem inneren, freien Ende einen als Ritzel ausgebildeten Mitnehmer 11 trägt, der in Eingriff gebracht werden kann mit einer Innenverzahnung 12 der Einstellräder 5. Die Einstellwelle 9 ist drehbar und axial verschiebbar in einem an der Gehäusewand 6 angeordneten Gleitlager 13 geführt. Die Einstellwelle 9 hat eine zentrale Längsausnehmung 14, in die ein Zapfen 15 eingreift, der von einer Einsteckraste 16 an der Gehäusewand 7 gehalten ist. Der Zapfen 15 ist mit Rastausnehmungen 17, 17' (Einzelheiten hierzu folgen später) versehen, die in Abständen auf dem Zapfen 15 angebracht sind, die den Abständen der Einstellräder 5 voneinander entsprechen.

Am freien Ende der Einstellwelle 9 ist eine federnde Raste 18 angebracht, die von einer Zunge 19 gebildet wird. Die Zunge 19 ist einstückig mit der aus Kunststoff bestehenden Einstellwelle 9 verbunden und wird durch axial verlaufende Einschnitte 20 (vgl. Fig. 3) gebildet. Auf dem aus dem Druckwerkgehäuse herausragenden Teil der Einstellwelle 9 ist zunächst ein Zeiger 21 und dann der Stellknopf 10 aufgeschoben. Die Einstellwelle 9 ist relativ zum Zeiger 21 drehbar, während der Stellknopf 10 über den unrunden Endbereich 22 drehfest mit der Einstellwelle verbunden ist.

Wie die Fig. 3 und 4 zeigen, sind der Mitnehmer 11 und die federnde Raste 18 am freien Ende der Einstellwelle 9 angeordnet. Mitnehmer 11 und Raste 18 können in gleicher rechtwinklig zur Drehachse der Einstellwelle 9 verlaufenden Ebene angeordnet sein oder aber auch etwas axail versetzt sein.

Wie Fig. 5 erkennen läßt, hat der Querschnitt der Längsausnehmung 14 zwei abgeflachte Seiten 23. An einer dieser abgeflachten Seiten ist die federnde Raste 18 in Form der Zunge 19 angeordnet.

Die Fig. 8 und 9 zeigen, daß der Querschnitt des Zapfens 15 dem Querschnitt der Längsausnehmung 14 entspricht. Der Zapfen 15 kann sich also nicht in der Längsausnehmung 14 drehen. An den flachen Seiten des Zapfens 15 sind unterschiedliche Reihen von Rastausnehmungen 17 und 17' angeordnet. Arbeitet die Raste 18 der Einstellwelle 9 mit den aus Fig. 6 und 7 ersichtlichen Rastausnehmungen 17 zusammen, dann ist das Druckwerk mit sechs im wesentlichen gleich breiten Drucktypenbändern 1 und Einstellrädern 5 ausgerüstet. Arbeitet die Raste 18 der Einstellwelle 9 aber mit den aus Fig. 7 ersichtlichen Rastausnehmungen 17' zusammen, dann ist das Druckwerk mit acht im wesentlichen gleich breiten Drucktypenbändern 1 und Einstellrädern 5 ausgerüstet.

Weil die Drucktypenbänder 1 für bestimmte Drucktypen schmaler sind als für andere Drucktypen, können auch die Rastausnehmungen 17, 17' in unterschiedlichen Abständen angeordnet werden.

Die Rastausnehmungen 17, 17' sind unsymmetrisch beziehungsweise axial versetzt zu den stirnseitigen Anlageflächen 24, 24' des Zapfens 15 angeordnet. Wie die Fig. zeigt, können federnde Einsteckrasten 16, 16' an beiden Stirnseiten des Zapfens angeordnet sein, so daß die Folge der unterschiedlichen Drucktypenbreiten - in axialer Richtung gesehen - lagenmä- ßig verschoben werden kann, wenn der Zapfen 15 um 180° gedreht mit seinem anderen Ende in die Gehäusewand 6 eingesteckt wird.

## Patentansprüche

1. Druckwerk, insbesondere für Preisauszeichnungsgeräte, bei dem die Drucktypen mittels nebeneinander um eine Achse drehbar gelagerter Stellräder einstellbar ist, die eine Innenverzahnung aufweisen, in die ein Mitnehmer in Eingriff bringbar ist, der am freien Ende einer axial einstellbar und um ihre Längsachse drehbar in einem Gleitlager geführten Einstellwelle befestigt ist und bei dem die Einstellwelle zusätzlich eine zungenförmig ausgebildete federnde Raste aufweist, welche durch Axialverschiebung der Einstellwelle in entsprechend der Zahl der Stellräder nebeneinander in Abständen, die den Breiten der Stellräder entsprechen, längs der Einstellwelle angeordnete Rastausnehmungen einrastbar ist und bei dem die Einstellwelle innen mit einer zentralen Längsausnehmung versehen ist, in die ein Führungszapfen eingreift, der an der dem Gleitlager gegenüberliegenden Gehäusewand gehalten ist, dadurch gekennzeichnet, daß der Führungszapfen (15) um seine Längsachse drehbar an der Gehäusewand (7) gehalten ist, und die Rastausnehmungen in Form von mindestens zwei unterschiedlichen, jeweils in Umfangsrichtung versetzten Reihen von Rastausnehmungen (17, 17') am Zapfenumfang vorgesehen sind, daß der Querschnitt der Längsausnehmung (14) der Einstellwelle (9) und der Querschnitt des Führungszapfens (15) unrund sind, und daß die Raste (18) als nach innen federnde Zunge (19) an der Einstellwelle (9) ausgebildet ist.

2. Druckwerk nach Anspruch 1, dadurch gekennzeichnet, daß die Rastausnehmungen (17) im Längsschnitt des Führungszapfens (15) gesehen ein wellenartiges Profil aufweisen.

3. Druckwerk nach Anspruch 1 oder 2, dadurch gekennzeichnet, daß der Zapfen (15) einen im wesentlichen ovalen Querschnitt mit abgeflachten Seiten hat und die Rastausnehmungen (17, 17') an den abgeflachten Seiten angeordnet sind.

4. Druckwerk nach einem der Ansprüche 1 bis 3, dadurch gekennzeichnet, daß der Zapfen (15) so ausgebildet ist, daß er sowohl mit seinem einen als auch mit seinem anderen Ende leicht auswechselbar an der Gehäusewand (7) festlegbar ist und daß die Rastausnehmungen (17, 17') - in axialer Richtung gesehen - unsymmetrisch in bezug auf den Abschnitt des Zapfens (15) angeordnet sind, der durch die stirnseitigen Anlageflächen (24, 24') des Zapfens (15) an seinen beiden Enden begrenzt ist.

5. Druckwerk nach einem der Ansprüche 1 bis 4, dadurch gekennzeichnet, daß der Zapfen (15) an mindestens einer Stirnseite eine radial federnde Einsteckraste (16) aufweist, die druckknopfartig in eine Ausnehmung der Gehäusewand (7) eindrückbar ist.

## Claims

1. A printing mechanism, in particular for price labelling devices, wherein the printing types can be set by means of setting wheels which are mounted rotatably about an axis one beside the other and which have an internal toothing into which a drive member can be engaged, which drive member is fixed to the free end of a setting shaft which is mounted in a plain bearing in such a way as to be axially settable and rotatable about its longitudinal axis, and wherein the setting shaft additionally has a resilient tongue- like latch member which, by axial displacement of the setting shaft, can be engaged into latching recesses which are arranged along the setting shaft in accordance with the number of setting wheels one beside the other at spacings which correspond to the width of the setting wheels, and wherein the setting shaft is internally provided with a central longitudinal recess into which engages a guide pin which is mounted to the wall of the housing which is disposed opposite to the plain bearing, characterised in that the guide pin (15) is mounted to the housing wall (7) rotatably about its longitudinal axis, and the latching recesses are provided at the periphery of the pin, in the form of at least two different rows of latching recesses (17, 17'), which rows are respectively displaced in the peripheral direction, that the cross-section of the longitudinal recess (14) in the setting shaft (9) and the cross-section of the guide pin (15) are non-round, and that the latch member (18) is in the form of an inwardly resilient tongue (19) on the setting shaft (9).

2. A printing mechanism according to claim 1 characterised in that the latching recesses (17) are of an undulatory configuration as viewed in longitudinal section of the guide pin (15).

3. A printing mechanism according to claim 1 or claim 2 characterised in that the pin (15) is of substantially oval cross-section with flattened sides and the latching recesses (17, 17') are arranged on the flattened sides.

4. A printing mechanism according to one of claims 1 to 3 characterised in that the pin (15) is of such a nature that it can be easily replaceably secured to the housing wall (7), both with one end of the pin and with the other end, and that, as viewed in the axial direction, the latching recesses (17, 17') are arranged asymmetrically with respect to the portion of the pin (15) which is delimited by the end contact surfaces (24, 24') of the pin (15) at the two ends thereof.

5. A printing mechanism according to one of claims 1 to 4 characterised in that the pin (15) is provided at at least one end with a radially resilient insertion latch member (16) which can be pressed in the manner of a push button into a recess in the housing wall (7).

## Revendications

1. Unité d'impression, en particulier pour appareils de marquage des prix dont les caractères sont composés par des molettes de composition juxtaposées logées sur un axe autour duquel elles tournent et dotées d'une denture intérieure dans laquelle peut s'engréner un toc d'entraînement disposé à l'extrémité libre d'un arbre de réglage guidé par un palier lisse, ledit arbre de réglage étant ajustable axialement et tournant autour de son axe longitudinal et dont ledit arbre de réglage comporte en outre un verrouillage sous forme d'une languette à ressort qui s'encliquète, lors du déplacement axial de l'arbre de réglage, dans des gorges d'arrêt juxtaposées le long de l'arbre de réglage en nombre correspondant à celui des molettes de composition avec un espacement correspondant à la largeur desdites molettes et dont l'arbre de réglage comporte finalement un chambrage central longitudinal dans lequel s'engage une broche de guidage solidaire de la paroi du carter située en regard du palier en cause, caractérisée en ce sens que la broche de guidage (15) tourne autour de son axe longitudinal à son point de fixation sur la paroi du carter (7) et les gorges d'arrêt se présentant sous la forme d'au moins deux rangées de gorges de verrouillage (17, 17') différentes sont ménagées sur la circonférence de la broche avec un décalage dans le sens périphérique, que la section du chambrage longitudinal (14) de l'arbre de réglage (9) et la section de la broche de guidage (15) ne sont pas circulaires et que le verrouillage (18) sur l'arbre de réglage (9) se présente sous la forme d'une languette à ressort (19) agissant vers l'intérieur.

2. Unité d'impression selon la revendication 1, caractérisée en ce sens que les gorges de verrouillage (17) vues selon la coupe longitudinale de la broche de guidage (15) présentent un profil ondulé.

3. Unité d'impression selon la revendication 1 ou 2, caractérisée en ce que la broche (15) présente une section pratiquement ovale avec des côtés aplatis et les gorges de verrouillage (17, 17') sont disposées sur lesdits côtés aplatis.

4. Unité d'impression selon l'une des revendications 1 à 3, caractérisée en ce sens que la broche (15) est conçue de telle façon qu'elle puisse être fixée sur la paroi du carter (7) aussi bien par l'une que par l'autre de ses extrémités d'une manière facilement permutable et que les gorges de verouillage (17, 17') - vues dans le sens axial - sont disposées sur la partie de la broche (15) limitée à ses deux extrémités par les surfaces de butée frontales (24, 24') de ladite broche (15).

5. Unité d'impression selon l'une des revendications 1 à 4, caractérisée en ce sens que la broche (15) comporte sur au moins une face frontale une fiche de verrouillage radiale à ressort (16) qui peut être enfoncée à la manière d'un bouton pression dans une ouverture ménagée dans la paroi du carter (7).
